# EUROPÄISCHE PATENTSCHRIFT

(11) **EP 0 192 977 B1**
(45) Veröffentlichungstag und Bekanntmachung des Hinweises auf die Patenterteilung: **20.07.1988**
(21) Anmeldenummer: 86101078.3
(22) Anmeldetag: 28.01.1986
(51) Int. Cl.: B25H 3/06

(54) **Aufnahmeträger für Werkzeuge**
Tool-holding device
Récipient d'outils

(30) Priorität: 16.02.1985 DE 8504425 U
(43) Veröffentlichungstag der Anmeldung: 03.09.1986
(73) Patentinhaber: GEWEFA Josef C. Pfister GmbH & Co., D-7453 Burladingen 1 (DE)
(72) Erfinder: Pfister, Josef, D-7453 Burladingen 1 (DE)
(74) Vertreter: Möbus, Rudolf, Dipl.-Ing.

(56) Entgegenhaltungen:
- EP-A- 0 123 077
- EP-A- 0 152 374
- DE-A- 3 234 773
- FR-A- 1 014 423
- US-A- 3 603 551

## Beschreibung

Die Erfindung betrifft einen Aufnahmeträger für Werkzeuge mit insbesondere konischem Befestigungsteil, mit einer Tragplatte mit Öffnungen, in welche Aufnahmebuchsen mit mehreren, über ihren Umfang gleichmäßig Verteilten, in ihrer Radiallage stufenweise verstellbaren und auswechselbaren, eine an den Befestigungsteil der Werkzeuge angepaßte freie Anlagefläche aufweisenden Stützkörpern eingesetzt sind.

Bei den bekannten Aufnahmeträgern sind die Aufnahmebuchsen für die Werkzeuge mit drei nach außen radial abstehenden Aufnahmekästen für die Stützkörper versehen, in denen in unterschiedlichem radialen Abstand Nuten ausgebildet sind, die ein Einsetzen der Stützkörper in die Aufnahmnekästen mit unterschiedlichem radialen Abstand erlauben. Diese Aufnahmebuchsen haben den Nachteil, daß im Aufnahmeträger Öffnungen mit besonderen Aussparungen für die außenliegenden Aufnahmekästen für die Stützkörper ausgebildet werden müssen, was die Herstellung der Tragplatten erheblich verteuert. Außerden müssen für die aus Kunststoff hergestellten Aufnahmebuchscn wegen der nach außen abstehenden Aufnahmekästen große und schwierig herzustellende Druckgußformen verwendet werden. Diese Nachteile führen dazu, . daß die Aufnahmeträger unwirtschaftlich teuer werden.

Der Erfindung liegt die Aufgabe zugrunde, einen Aufnahmeträger der eingangs genannten Art so auszubilden, daß er sich leichter herstellen läßt und eine leichte Handhabung bei der Einstellung der Stützkörper seiner Aufnahmebuchsen erlaubt.

Die gestellte Aufgabe wird bei einem eingangs genannten Aufnahmeträger erfindungsgemäß dadurch gelöst, daß die Aufnahmebuchsen als Ringkörper mit einer zylindrischen Außenmantelfläche ausgebildet sind, deren zylindrische Innenmantelfläche in Umfangsrichtung nebeneinander Aufnahmeöffnungen mit unterschiedlicher radialer Tiefe für die Stützkörper aufweist.

Durch den zylindrischen Außenmantel der Aufnahmebuchsen läßt sich die Tragplatte für den Einsatz der Ringkörper mit kreisrunden Öffnungen versehen und dadurch einfacher herstellen. Auch die Formen zur Herstellung der Ringkörper erhalten eine einfachere Form und tragen somit ebenfalls zur Verbilligung der Aufnahmeträger bei. Die einzelnen, nebeneinander liegenden Aufnahmeöffnungen mit unterschiedlicher radialer Tiefe für die Stützkörper erleichtern das Einsetzen der Stützkörper in einer gewünschten Radiallage und erleichtern somit die Anpassung des Aufnahmeträgers an die aufzunehmenden Werkzeuge. Auch wird die Bestückung der Aufnahmeträger erleichtert, weil die unterschiedliche Weite der Aufnahmeöffnung der einzelnen Ringkörper sofort an der Winkelstellung der eingesetzten Stützkörper erkennbar ist, da für jede Weitenstufe die Stützkörper in einer unterschiedlichen Winkelstellung zur Längsrichtung der Tragplatte stehen.

Die Ringkörper können vorteilhafterweise auf ihrem zylindrischen Außenmantel mindestens eine, sich mindestens über einen Teil des Umfanges erstreckende Rastnut aufweisen oder mit mindestens einem, elastisch federnd angeordneten Rastvorsprung, der über ihren zylindrischen Außenmantel vorsteht, versehen und dadurch in den Öffnungen der Tragplatte verankert sein. Zweckmäßig werden drei gleiche Gruppen von unterschiedlich tiefen Aufnahmeöffnungen in den Aufnahmebuchsen vorgesehen, wobei die Aufnahmeöffnungen gleicher Tiefe der drei Gruppen jeweils um 120° gegeneinander umfangsversetzt angeordnet sind. Durch eine schwalbenschwanzförmige Erweiterung der auch zur Oberseite des Ringkörpers hin offenen Aufnahmeöffnungen an ihrem Ende zur Aufnahme ebenfalls schwalbenschwanzförmiger Vorsprünge der Stützkörper läßt sich ein sauberer, spielfreier Sitz der Stützkörper in den Aufnahmeöffnungen erzielen.

Nachfolgend wird ein Ausführungsbeispiel des Erfindungsgegenstandes anhand der beiliegenden Zeichnungen näher erläutert.

Es zeigen:
Fig. 1 eine perspektivische Darstellung des Aufnahmeträgers;
Fig. 2 eine Draufsicht auf eine der Aufnahmebuchsen des Aufnahmeträgers;
Fig. 3 einen Querschnitt durch die Aufnahmebuchse entlang der Linie 111 - 111 in Fig. 2;
Fig. 4 eine Seitenansicht der Aufnahmebuchse;
Fig. 5 eine Draufsicht auf einen Stützkörper der Aufnahmebuchse;
Fig. 6 eine Seitenansicht des Stützkörpers, teilweise im Längsschnitt entlang der Linie VI - VI in Fig. 5.

Der in Fig. 1 dargestellte Aufnahmneträger weist eine Tragplatte 10 auf, die in nicht dargestellte Transportwagen oder in Werkzeugschränke eingesetzt werden kann. Die Tragplatte ist mit einer Reihe von kreisförmigen Öffnungen versehen, in welche jeweils eine als Ringkörper aus schlagfestem Kunststoff gefertigte Aufnahmebuchse 11 eingesetzt ist. In jeder Aufnahmebuchse 11 sind drei auswechselbare und verstellbare Stützkörper 12 angeordnet, gegen welche ein aufzunehmendes Werkzeug, beispielsweise ein Fräswerkzeug 13, mit seinem konischen Befestigungsteil 14 zur Anlage kommt.

In den Fig. 2 bis 4 ist eine dieser als Ringkörper ausgebildeten Aufnahmebuchsen 11 einzeln dargestellt. Der Ringkörper weist eine zylindrische Außenwandung 15 und eine zylindrische Innenwandung 16 auf. Seine Unterseite ist offen. Auf seiner Oberseite ist er mit einer Deckelwandung 17 versehen, die mit ihrem Rand 18 über die zylindrische Außenwandung 15 übersteht.

Die zylindrische Außenwandung 15 ist an drei um 120° gegeneinander umfangsversetzten Stellen mit Anphasbereichen 19.1, 19.2 und 19.3 (Fig. 2) versehen, in welchen jeweils ein aus den Fig. 3 und 4 ersichtlicher, durch Einschnitte federnder Raststeg 20 ausgebildet ist. Zwischen dem federnden Raststeg 20 und dem überstehenden Rand 18 der Deckelwandung 17 besteht eine Rastnut 21, in weiche in nicht dargestellter Weise der Rand der Aufnahmeöffnungen der Tragplatte 10 eintauchen kann.

Die zylindrische Innenwandung 16 und die Deckelwandung 17 sind über den gesamten Umfang in gleichmäßigen Abständen durch Aufnahmeöffnungen unterbrochen, die aus drei gleichsinnig ausgebildeten Gruppen von jeweils vier radialgerichteten Aufnahmeöffnungen 22, 23, 24 und 25 bestehen. In Fig. 2 sind die drei Gruppen dieser Aufnahmeöffnungen jeweils durch die nachgestellten Ziffern 1 bis 3 voneinander unterschieden. Die Aufnahmeöffnung 22 weist die größte radiale Tiefe und die Aufnahmeöffnung 25 die kleinste radiale Tiefe auf. Dazwischen liegen die beiden anderen Aufnahmeöffnungen 23 und 24 ebenfalls mit unterschiedlicher radialer Tiefe. Die Aufnahmeöffnungen 22 - 25 gleicher Tiefe der drei Gruppen sind jeweils um 120° gegeneinander umfangsversetzt angeordnet. Alle nach innen und nach oben offenen Aufnahmeöffnungen 22 - 25 sind durch Seitenwandungen, von denen eine Abschlußwand 26 in Fig. 3 im Schnitt erscheint, begrenzt. Alle Aufnahmeöffnungen 22 - 25 weisen im Bereich dieser hinteren Abschlußwandung 26 eine aus Fig. 2 ersichtliche schwalbenschwanzförmige Erweiterung zur Aufnahmne entsprechend schwalbenschwanzförmiger.Abschlußstege 28 der in die Aufnahmeöffnungen 22 - 25 passenden, einheitlich großen Stützkörper 12 auf. In Fig. 2 ist ein solcher Stützkörper 12 mit strichpunktierten Linien eingezeichnet. Verwendet werden jeweils drei solcher in ihrem Aufbau aus Fig. 5 und 6 ersichtlichen Stützkörper. Für konische Befestigungsteile 14 von Werkzeugen 13 sind die Stützkörper 12 auf ihrer radial inneren Seite mit einer passend konischen und gerundeten Anlagewendung 30 versehen. Die Radialstellung dieser Anlagewandung 30 hängt davon ab, in welche der Aufnahmeöffnungen 22 - 25 die Stützkörper 12 eingesetzt werden. Auch die Stützkörper sind aus schlagfestem Kunststoffmaterial und als auf einer Seite offene Hohlkörper ausgebildet.

## Patentansprüche

1. Aufnahmeträger für Werkzeuge mit insbesondere konischem Befestigungsteil, mit einer Tragplatte mit Öffnungen, in welche Aufnahmebuchsen mit mehreren, über ihren Umfang gleichmäßig verteilten, in ihrer Radiallage stufenweise verstellbaren und auswechselbaren, eine an den Befestigungsteil der Werkzeuge angepaßte freie Anlagefläche aufweisenden Stützkörpern eingesetzt sind, dadurch gekennzeichnet, daß die Aufnahmebuchsen (11) als Ringkörper mit einer zylindrischen Außenmantelfläche (15) ausgebildet sind, deren zylindrische Innenmantelfläche (16) in Umfangsrichtung nebeneinander Aufnahmeöffnungen (22 - 25) mit unterschiedlicher radialer Tiefe für die Stützkörper (12) aufweist.

2. Aufnahmeträger nach Anspruch 1, dadurch gekennzeichnet, daß die Ringkörper (11) auf ihrem zylindrischen Außenmantel (15) mindestens eine, sich mindestens über einen Teil des Umfanges erstreckende Rastnut (21) aufweisen.

3. Aufnahmeträger nach Anspruch 1 oder 2, dadurch gekennzeichnet, daß die Ringkörper (11) mindestens einen, elastisch federnd angeordneten Rastvorsprung (20) aufweisen, der über ihren zylindrischen Außenmantel (15) vorsteht.

4. Aufnahmeträger nach einem der Ansprüche 1 bis 3, dadurch gekennzeichnet daß drei gleiche Gruppen von unterschiedlich tiefen Aufnahmeöffnungen (22.1, 23.1, 24.1, 25.1; 22.2, 23.2, 24.2, 25.2; 22.3, 23.3, 24.3, 25.3) vorgesehen sind und die Aufnahmeöffnungen (22 - 25) gleicher Tiefe der drei Gruppen jeweils um 120° gegeneinander umfangsversetzt angeordnet sind.

5. Aufnahmeträger nach einem der Ansprüche 1 bis 4, dadurch gekennzeichnet, daß die Aufnahmneöffnungen (22 - 25) auch zur Oberseite des Ringkörpers (11) hin offen sind und an ihrem Ende eine schwalbenschwanzförmige Erweiterung (27) zur Aufnahme schwalbenschwanzförmiger Abschlußstege (28) der Stützkörper (12) aufweisen.

6. Aufnahmeträger nach einem der Ansprüche 1 bis 5, dadurch gekennzeichnet, daß mindestens die Ringkörper (11) und ihre Stützkörper (12) aus schlagfestem Kunststoffmaterial gefertigt sind.

## Claims

1. A tool-holding device for tools which more especially have a conical fastening part, comprising a carrying plate having openings into which are inserted reception bushes having several supporting bodies which are distributed uniformly over their circumference and which are adjustable by degrees and exchangeable in their radial position and which have a free abutment surface which is adapted to the fastening part of the tools, characterised in that the reception bushes (11) are designed as annular bodies having a cylindrical outer surface (15), the inner surface (16) of which has, side-by-side in the circumferential direction, reception apertures (22 - 25) having different radial depths for the supporting bodies (12).

2. A tool-holding device according to claim 1, characterised in that the annular bodies (11) have on their cylindrical outer surface (15) at least one detent groove (21) extending at least over part of the circumference.

3. A tool-holding device according to claim 1 or 2, characterised in that the annular bodies (11) have at least one detent projection (20) which is arranged in an elastically resilient manner and which protrudes beyond their cylindrical outer surface (15).

4. A tool-holding device according to any one of claims 1 to 3, characterised in that three identical groups of reception apertures (22.1, 23.1, 24.1, 25.1; 22.2, 23.3, 24.2, 25.2; 22.3, 23.3, 24.3, 25.3) of different depths are provided and the reception aperturgs (22 - 25) of identical depth of the three groups are in each case mutually circumferentially offset by 120°.

5. A tool-holding device according to any one of claims 1 to 4, characterised in that the reception apertures (22 - 25) are also open towards the upper side of the annular body (11) and have at their end a dovetailed widening (27) for the reception of dovetailed closure webs (28) of the supporting bodies (12).

6. A tool-holding device according to any one of claims 1 to 5, characterised in that at least the annular bodies (11) and their supporting bodies (12) are made from impact-resistant plastics material.

## Revendications

1. Support-réceptacle pour outils avec en particulier une partie de fixation conique, avec une plaque porteuse avec des ouvertures dans lesquelles sont disposées des douilles réceptrices avec plusieurs corps d'appui répartis régulièrement sur son pourtour, interchangeables et réglables progressivement dans leur position radiale, et comportant une surface d'appui libre adaptée à la partie de fixation des outils, caractérisé en ce que les douilles réceptrices (11) sont conçues sous la forme de corps annulaires avec une surface latérale extérieure cylindrique (15), dont la surface latérale intérieure (16) comporte, dans le sens circonférentiel, des ouvertures réceptrices disposées côte à côte (22 à 25), avec des profondeurs radiales différentes pour les corps d'appui (12).

2. Support-réceptacle conforme à la revendication 1, caractérisé en ce que les corps annulaires (11) comportent, sur leur surface extérieure cylindrique (15), au moins une gorge d'arrêt (21) s'étendant au moins sur une partie de la circonférence.

3. Support-réceptacle conforme à la revendication 1 ou 2, caractérisé en ce que les corps annulaires (11) comportent au moins une saillie d'arrêt agencée de manière élastique (20), qui dépasse de sa surface extérieure cylindrique (15).

4. Support-réceptacle conforme à l'une, des revendications 1 à 3, caractérisé en ce qu'il est prévu trois groupes identiques d'ouvertures réceptrices de diverses profondeurs (22.1, 23.1, 24.1, 25.1; 22.2, 23.2, 24,2, 25.2; 22.3, 23.3, 24.3. 25.3) et les ouvertutes réceptrices (22 à 25) de même profondeur des trois groupes étant respectivement décalées sut la circonférence de 120° les unes par rapport aux autres.

5. Support-réceptacle conforme à l'une des revendications 1 à 4, caractérisé en ce que les ouvertures réceptrices (22 à 25) sont également ouvertes en direction du côté supérieur du corps annulaire (11) et comportent, à leur extrémité, un élargissement en forme de queue d'aronde (27) pour recevoir des crans terminaux en forme de queue d'aronde (28) des corps d'appui (12).

6. Support-réceptacle conforme à l'une des revendications 1 à 5, caractérisé en ce qu'au moins les corps annulaires (11) et leurs corps d'appui (12) sont fabriqués en matière plastique résistant aux chocs.
